# EUROPÄISCHE PATENTSCHRIFT

(11) **EP 0 112 483 B1**
(45) Veröffentlichungstag und Bekanntmachung des Hinweises auf die Patenterteilung: **09.09.1987**
(21) Anmeldenummer: 83111421.0
(22) Anmeldetag: 15.11.1983
(51) Int. Cl.: H01H 13/60

(54) **Elektrischer Drucktastenschalter mit einem schwenkbar gelagerten Druckbügel**
Push button electric switch with rocker mechanism
Interrupteur électrique à bouton poussoir avec balancier d'actionnement

(30) Priorität: 21.12.1982 DE 3247319
(43) Veröffentlichungstag der Anmeldung: 04.07.1984
(73) Patentinhaber: BROWN, BOVERI & CIE Aktiengesellschaft, 68309 Mannheim (DE)
(72) Erfinder: Schmalenbach, Werner, D-5880 Lüdenscheid (DE); Mittler, Leo, Dipl.-Ing., D-5882 Meinerzhagen (DE)
(74) Vertreter: Kempe, Wolfgang, Dr.

## Beschreibung

Die Erfindung betrifft einen elektrischen Drucktastenschalter der im Oberbegriff des Anspruchs 1 genannten Art.

Drucktastenschalter werden im allgemeinen als bistabile Schalter aufgebaut. Hierbei wird die geradlinige Bewegung einer Drucktaste mit Hilfe einer Schaltmechanik in eine auf das elektrische Schaltelement wirkende Kippbewegung umgesetzt. Bei jeder erneuten Betätigung der Drucktaste nimmt das Schaltelement die jeweils andere der beiden möglichen Schaltstellungen ein.

Aus der DE-B-1001 741 und der DE-B-2548 674 ist es bekannt, daß eine Drucktaste auf einen Druckbügel wirkt, der beim Niederdrücken mit seinen beidseitig angeformten Stößeln in entsprechende Ausformungen bei einem Kippelement greift, das durch den Eingriff in die jeweils andere Kipplage gedrängt wird. Da das Kippelement wiederum mit einem Kontaktelement in Wirkverbindung steht, führt seine Lageänderung zu einem elektrischen Umschalten. Um einerseits die jeweilige Schaltstellung zu stabilisieren und um andererseits die Drucktaste in ihre Ausgangsstellung zurückzubringen, dient eine auf Druck beanspruchbare Spiralfeder, die zwischen dem Druckbügel und dem Kippelement eingefügt ist.

Aus der DE-A-1515511 ist ferner ein elektrischer Druckknopfschalter bekannt, bei dem das Kontaktelement und das Kippelement zu einer mit Schaltkulisse versehenen Kontaktwippe vereinigt sind, doch werden bei diesen Schaltern zwei Federn benötigt. Hinzu kommt, daß gerade die mit der Kontaktwippe zu verbindende Ringfeder nur schwer einzusetzen ist.

Schließlich ist als dem Erfindungsgegenstand nächstkommender Stand der Technik aus der GB-A-875 203 ein Drucktastenschalter bekannt, welcher als eine das Kippelement und das Kontaktelement vereinigende, einstückige und in sich starre Kontaktwippe den « contact arm 5 aufweist, der in einem rillenförmigen Sitz schwenkbar gelagert ist. Der dem Druckbügel des Erfindungsgegenstands entsprechende « operating arm 3 ist der Drucktaste zugeordnet, wobei auch seine Translationsführung von Teilen der Drucktaste übernommen wird.

Die zunehmende Automatisierung im Bereich der Serienartikel zwingt nicht nur dazu die Zahl der Bauteile auf das notwendige Minimum zu reduzieren, sondern auch durch eine zweckmäßige Gestaltung der Bauteile ihre maschinelle Montage zu ermöglichen. Diesbezüglich läßt sich bei den bekannten Schalterausführungen die Zahl der Bauteile noch weiter verringern und der Aufbau der Schaltmechanik für eine maschinelle Montage noch geeigneter gestalten.

Aufgabe der Erfindung ist es, einen Drucktastenschalter zu schaffen, der mit möglichst wenigen Teilen auskommt, wobei diese Teile gleichzeitig so gestaltet sein sollen, daß eine automatische Montage möglich ist.

Diese Aufgabe wird durch die im Kennzeichnenden Teil des Anspruches 1 enthaltenen Merkmale gelöst. Vorteilhafte Ausgestaltungen und Weiterbildungen der Erfindung sind in den Unteransprüchen gekennzeichnet.

Bereits durch die bekanntermaßen durchgeführte Vereinigung eines Kontaktelements und eines Kippelements zu einer einstückigen, eine Schaltkulisse tragenden Kontaktwippe, wird die Zahl der Teile verringert und die Montage vereinfacht. Insbesondere eine automatisierte Montage wird dadurch erleichtert, daß die auf einem ortsfesten Lagersteg schwenkbar zu lagernde Kontaktwippe sich sehr leicht in den Sockel des Schalters einsetzen läßt. Das Gleiche gilt auch für den Druckbügel, der als Schwenkschieber wirkt, da er im Bereich seiner Schwenkachse mit Lagerzapfen ausgestattet ist, die in Nuten oder Langlöchern gelagert und geführt werden, wobei durch laterales Kippen eine Schwenkbewegung und durch Auf- und Abgleiten eine Translationsbewegung des Druckbügels im Raum zwischen Drucktaste und Kontaktwippe ermöglicht wird. Hierdurch wird eine sichere Führung und definierte Positionierung des Druckbügels gewährleistet.

Die auf der Innenseite der am Sockelansatz ausgebildeten Führungswände ausgesparten Nuten sind nach oben im Bereich der Öffnung des Sockelansatzes trichterartig erweitert. Hierdurch wird das Einsetzen des Druckbügels in den Sockel erleichtert. Der obere trichterartige Bereich der Nuten ist jedoch von dem unteren Aktionsbereich, in dem die Lagerzapfen des Druckbügels gleiten können, durch elastische Nasen getrennt, sodaß die am Druckbügel angebrachten Lagerzapfen auf trichterartigen Anschrägungen der Nuten hinabgleiten und nach Überspringen der elastischen Nasen sicher in die Nuten oder Langlöcher einrasten können. Diese Nasen wirken gleichzeitig als Anschläge und bestimmen so die Ruhelage des Druckbügels.

Da sowohl zentral innerhalb des Druckbügels, wie auch auf der Kontaktwippe Zapfen angeordnet sind, kann die Druckfeder bequem aufgesteckt werden. Die selbstklemmende Befestigung der Druckfeder auf den Zapfen des Druckbügels ermöglicht auch eine Vormontage dieser beiden Teile. Bei Bedarf kann die Druckfeder auch auf den Zapfen der Kontaktwippe selbstklemmend befestigt werden, wodurch dann Druckbügel, Druckfeder und Kontaktwippe als eine Baueinheit in den Sockel montierbar sind.

Da der Drucktastenschalter in handelsübliche Unterputzdosen passen muß. ist es von Vorteil, wenn er nur eine geringe Bauhöhe aufweist. Ein Merkmal, das hierzu entscheidend beiträgt, ist die Anordnung der Lagerzapfen am Druckbügel, die so erfolgt, daß die Schwenkachse des Druckbügels zwischen den beiden Enden der Druckfeder liegt. Hierdurch und auch durch den geringen gegenseitigen Abstand der in die Schaltkulisse eingreifenden Stößel des Druckbügels gelingt es mit einem sehr geringen Schalthub, der unter 3 mm liegen kann, eine definierte Umschaltung zu erreichen.

Die Ausbildung von Druckkeilen an der Drucktaste, die in keilförmige Ausnehmungen am Druckbügel eingreifen, ist wiederum montagefreundlich, da sie ein leichtes Zusammenfügen der Teile gestattet.

Die Druckfeder ist von gleichen sich symmetrisch gegenüberstehenden Teilen des Druckbügels und den an der Drucktaste ausgebildeten Druckkeilen beidseitig umgeben. Dadurch wird auch eine symmetrische Verteilung der Druckkräfte bewirkt und ein ungewolltes Verkanten der an der Druckfeder anliegenden Teile verhindert.

Der Schwenkwinkel des Druckbügels ist durch eine entsprechende Ausbildung der den Schwenkraum bildenden Sockelansatzseitenwände, die als Anschlag dienen, bestimmt.

Der Drucktastenschalter kann auch als Mehrfachschalter mit zwei oder mehr Kontaktwippen und zwei oder mehr Druckbügeln ausgeführt werden. Durch entsprechende Ausbildung von Drucktaste und Druckbügel können mehrere Schalteinheiten gemeinsam oder auch getrennt geschaltet werden. Bei den Drucktasten muß auch für eine gute Parallelführung gesorgt werden. Hierzu ist der Sockel mit einem Sockelansatz versehen, den die Druckstaste rundum im Gleitsitz erfaßt, wobei aufgrund dieser Maßnahme die Drucktaste nur noch in an sich bekannter Weise mittels Rastelementen auf den bereits vormontierten Sockel aufgerastet werden muß. Außerdem besitzt der Sockel Führungslöcher, in welche an der Drucktaste angeformte führungszapfen eintauchen.

Vorteile hafte Ausführungsbeispielen des Erfindungsgegenstandes sind in den Zeichnungen dargestellt und werden im folgenden näher erläutert.

Es zeigen :
Figur 1 Den Drucktastenschalter mit einer der beiden möglichen Schaltstellungen im Schnitt dargestellt.
Figur 2 Den Drucktastenschalter mit Gedrückter Drucktaste und in die andere Schaltstellung umgeschwenkter Kontaktwippe wobei der Schnitt so gelegt ist, daß andere Details des Schalters sichtbar werden.
Figur 3 Einen Doppelschalter mit einer gemeinsamen Drucktaste ebenso wie Figur 1 und 2 im Schnitt jedoch in einer hierzu um 90° gedrehten Seitenansicht.
Figur 4 Eine Draufsicht auf den Drucktastenschalter nach Figur 3 ohne Drucktaste.

Der Drucktastenschalter besitzt einen Sockel 10, in dem auf einem Lagersteg 1 eines ortsfesten Kontaktteils eine eine Schaltkulisse tragende, einstückige Kontaktwippe 2 schwenkbar gelagert ist. Die Schaltkulisse 3 besitzt entsprechende Ausnehmungen, in welche die Stöbel 5 eines als Schwenkschieber ausgebildeten Druckbügels 4 eingreifen können. Der Druckbügel 4 ist außerdem mit Lagerzapfen 8 versehen, die in Nuten 9 gleiten können, die ihrerseits in Führungswänden 21 des Sockelansatzes 15 ausgebildet sind. An einer Drucktaste 11 sind Druckkeile 13 angeformt, die mit ihren Spitzen in keilförmige Ausnehmungen 14 des Druckbügels 4 eingreifen.

Das bistabile Schaltverhalten des Druckschalters wird durch eine spiralförmige Druckfeder 6 mit bestimmt. Diese Druckfeder 6 ist mit ihren beiden Enden auf Zapfen 7,20 aufgesteckt, wobei der erste Zapfen 7 zentral innerhalb des Druckbügels 4 und der zweite Zapfen 20 in der Mitte auf der Schaltkulisse 3 ausgebildet ist. Über den Druckbügel 4 und die Druckkeile 13 wirkt die Druckfeder 6 auf die Drucktaste 11 und sorgt dafür, daß diese nach Betätigung in ihre Ausgangsstellung zurückkehrt.

Der durch seine Lagerzapfen 8 in Nuten 9 geführte Druckbügel 4 folgt allen geradlinigen Bewegungen, die von der Drucktaste 11 ausgehen. Gleichzeitig ermöglichen die Lagerzapfen 8 aber auch eine Schwenkbewegung des Druckbügels 4, wobei der mögliche Schwenkwinkel durch die den Schwenkraum eingrenzenden Seitenwände 22 begrenzt ist. In den beiden Ruhestellungen des Druckbügels 4, die durch die Druckfeder 6 stabilisiert sind, nehmen die Stößel 5 des Druckbügels 4 einseitig eine solche Stellung ein, daß sie sich oberhalb einer Ausnehmung der Schaltkulisse 3 befinden. Durch Niederdrückken des Druckbügels 4 mit Hilfe der Drucktaste 11 erfolgt ein Eingriff der Stößel 5 in die Schaltkulisse 3, so daß diese einseitig nach unten gedrückt wird. Dabei kippt die Kontaktwippe 2 in die jeweils andere Schaltstellung. Die Druckfeder 6, die durch die Schaltkulisse 3 nunmehr in die andere Richtung gedrückt wird, gibt diesen Druck an den Druckbügel 4 weiter, so daß dieser beim Loslassen der Drucktaste 11 ebenfalls in die andere Ruhestellung gebracht wird.

Geradlinige Bewegungen des Druckbügels 4 sind nach oben zur Drucktaste 11 hin durch Nasen 23 begrenzt. Die Nasen 23 bilden für die Lagerzapfen 8 einen Anschlag, der verhindert, daß die Druckbügel 4 bei abgenommener Drucktaste 11 aus dem Sockel 10 herausfallen können.

Bei den dargestellten Drucktastenschaltern handelt es sich um einen bistabilen Schalter. Durch eine einseitige Verkleinerung des Winkels der keilförmigen Ausnehmungen 14 des Druckbügels 4, etwa derart, daß bei gedrückter Drucktaste 11, gemäß Figur 2, die Flanke der keilförmigen Ausnehmung 14 an der Seite des drückenden Stößels 5 an der korrespondierenden Flanke des Druckkeils 13 der Drucktaste 11 zur Anlage gelangt, wird ein Umschwingen des Druckbügels 4 beim Loslassen der Drucktaste 11 verhindert, so daß hierdurch ein Tastschalter mit nur einer stabilen Lage der Kontaktwippe 2 gebildet ist. Zweckmäßig ist es dabei, den Druckbügel 4 mit einer inneren Rippe zu versehen, die ein Umkippen der Druckfeder 6 verhindert.

Für eine saubere Parallelführung der Drucktaste 11 ist dadurch gesorgt, daß, wie in Figur 4 am Ausführungsbeispiel eines Doppelschalters dargestellt, am Sockel 10 Sockelansätze 15 ausgebildet sind, die von den Wänden der Drucktaste 11 im Gleitsitz eng umfaßt werden. Außerdem sind an der Drucktaste 11 Führungszapfen 16, 17 ausgebildet, die in entsprechende Führungslöcher 18, 19 des Sockels 10 eintauchen. Bei der in Figur 3 dargestellten Ansicht des Drucktastenschalters wird auch sichtbar, daß die Druckfeder 6 jeweils von gleichen sich symmetrisch gegenüberstehenden Teilen des Druckbügels 4 der Kontaktwippe 2 und den an der Drucktaste 11 ausgebildeten Druckkeilen 13 beidseitig umgeben ist.

Da die Schwenkachse des Druckbügels 4 unabhängig von seiner jeweiligen Stellung immer zwischen den beiden Enden der Druckfeder 6 liegt. ergeben sich besonders günstige Hebelverhältnisse, so daß einerseits mit geringer Federkraft und dementsprechend auch mit einer geringen auf die Drucktaste 11 auszuübenden Druckkraft und andererseits mit sehr geringem Schalthub für die Drucktaste 11 gearbeitet werden kann.

Die Montage des Drucktastenschalters erfolgt derart, daß zunächst die ortsfesten Kontaktteile in den Sockel 10 eingebracht werden. Danach wird die Kontaktwippe 2 auf den Lagersteg 1 gesetzt. Über trichterartige Anschrägungen der Nuten 9 wird nun der Druckbügel 4 in den Sockel 10 gedrückt. Hierbei gleiten die Lagerzapfen 8 des Druckbügels 4 über die elastischen Nasen 23 hinweg in die Nuten 9. Die Nasen 23 verhindern ein Zurückgleiten des Druckbügels 4. Die mit einem Ende auf dem ersten Zapfen 7 des Druckbügels 4 befestigte Druckfeder 6 trifft dabei mit ihrem anderen Ende auf den zweiten Zapfen 20 der Kontaktwippe 2. Schließlich kann die Drucktaste 11 aufgesteckt werden, wobei nicht dargestellte Rastelemente ein Herausfallen der Drucktaste 11 verhindern.

Bei einer Ausbildung des Drucktastenschalters für den Unterputzeinsatz kommt somit die gesamte innere Schaltmechanik unterhalb der auf der Wand aufliegenden Ebene des Tragringes 12 zu liegen. Der Tragring 12 kann dabei völlig plan ausgeführt und mittels Nieten, Schrauben oder Rastgliedern am Sockel 10 befestigt sein.

Bei einem Mehrfachschalter, bei dem durch eine gemeinsame Drucktaste 11 mehrere Schalteinheiten geschaltet werden sollen, ist es zu einer synchronen Umschaltung der Kontaktwippen 2 vorteilhaft, die Druckbügel 4 aller Schalteinheiten durch einen Steg starr zu verbinden. Hierbei erfolgt die Führung und Schwenklagerung eines auf solche Weise einteiligen Druckbügels 4 in den Nuten 9 der äußeren Führungswände 21, während die inneren Führungswände 21 einen offenen Schlitz aufweisen, in dem der Steg frei beweglich ist.

## Patentansprüche

1. Elektrischer Drucktastenschalter mit einer Drucktaste (11), einem Sockel (10) und einem schwenkbar gelagerten, als Schwenkschieber ausgebildeten Druckbügel (4) sowie mit einer um ein ortsfestes Lager in zwei stabile Schaltstellungen kippbaren, eine Schaltkulisse (3) tragenden einstückigen Kontaktwippe (2), wobei die Schaltkulisse (3) mit Stößeln (5) des Druckbügels (4) in wechselndem Eingriff stehend die jeweilige Umschaltung bewirkt und wobei eine zwischen dem Druckbügel (4) und der Kontaktwippe (2) angeordnete, sich auf der Schaltkulisse (3) einerseits und auf dem Druckbügel (4) andererseits sich abstützende spriralförmige Druckfeder (6) die jeweilige Schaltstellung stabilisiert, dadurch gekennzeichnet, daß der Sockel (10) mit einem oder mehreren Sockelansätzen (15) versehen ist, den/die die Drucktaste (11) im Gleitsitz eng umfaßt, daß auf der Innenseite der am Sockelansatz bzw. an den Sockelansätzen (15) ausgebildeten Führungswände (21) Nuten (9) oder Langlöcher ausgespart sind, daß im Bereich der Schwenkachse des Druckbügels (4) angeformte Lagerzapfen (8) in den Nuten (9) oder Langlöchern gelagert und geführt werden, wodurch eine Schwenk- und Translationsbewegung des Druckbügels (4) im Raum zwischen Drucktaste (11) und Kontaktwippe (2) ermöglicht wird, daß die Nuten (9) oder Langlöcher nach oben im Bereich der Öffnung des Sockelansatzes bzw. der Sockelansätze (15) trichterartig erweitert sind, daß dieser obere Bereich von einem unteren Bereich, in welchem die Lagerzapfen (8) des Druckbügels (4) gleiten können, durch elastische Nasen (23) getrennt ist, die als die Ruhelage des Druckbügels (4) bestimmende Anschläge wirken und daß das ortsfeste Lager für die Kontaktwippe (2) als Steg (1) ausgebildet ist.

2. Drucktastenschalter nach Anspruch 1, dadurch gekennzeichnet, daß zentral innerhalb des Druckbügels (4) und im Bereich der Schaltkulisse (3) auf der Kontaktwippe (2) jeweils Zapfen (7, 20) angeordnet sind, auf welche die beiden Enden der Druckfeder (6) aufgesteckt sind, wobei die Druckfeder (6) auf dem Zapfen (7) des Druckbügels (4) selbstklemmend gehalten ist.

3. Drucktastenschalter nach Anspruch 1 oder 2, dadurch gekennzeichnet, daß die von den Lagerzapfen (8) gebildete Schwenkachse des Druckbügels (4) zwischen den beiden Enden der Druckfeder (6) liegt.

4. Drucktastenschalter nach einem der vorhergehenden Ansprüche, dadurch gekennzeichnet, daß an der Drucktaste (11) Druckkeile (13) ausgebildet sind, die in nach oben offene keilförmige Ausnehmungen (14) am Druckbügel (4) eingreifen, wobei die Spitzen der keilförmigen Ausnehmungen (14) im Bereich der Schwenkachse des Druckbügels (4) liegen.

5. Drucktastenschalter nach Anspruch 4, dadurch gekennzeichnet, daß die Druckfeder (6) von gleichen, sich symmetrisch gegenüberstehenden Teilen des Druckbügels (4) und den an der Drucktaste (11) ausgebildeten Druckkeilen (13) beidseitig umgeben ist.

6. Drucktastenschalter nach einem der vorhergehenden Ansprüche, dadurch gekennzeichnet, daß der Schwenkwinkel des Druckbügels (4) durch eine entsprechende Ausbildung der den Schwenkraum bildenden Sockelansatzseitenwände (22), die als Anschlag dienen, bestimmt ist.

7. Drucktastenschalter nach einem der vorhergehenden Ansprüche, dadurch gekennzeichnet, daß er bei Ausbildung als Mehrfachschalter mit zwei oder mehr Kontaktwippen (2) und zwei oder mehr Druckbügeln (4) ausgeführt ist, wobei die Drucktaste (11) ebenfalls zwei- oder mehrfach ausgeführt ist.

8. Drucktastenschalter nach einem der vorhergehenden Ansprüche 1-6, dadurch gekennzeichnet, daß er bei Ausbildung als Mehrfachschalter mit zwei oder mehr Kontakwippen (2) und zwei oder mehr durch einen Steg starr verbunden Druckbügeln (4) ausgeführt ist, wobei die Drucktaste (11) für alle Schalteinheiten gemeinsam ausgeführt ist.

9. Drucktastenschalter nach einem der vorhergehenden Ansprüche, dadurch gekennzeichnet, daß der Sockel (10) Führungslöcher (18, 19) besitzt, in welche an der Drucktaste (11) angeformte Führungszapfen (16, 17) eintauchen.

## Claims

1. Electric pushbutton switch with a pushbutton (11), a base (10) and a pivot-mounted pressure stirrup (4), designed as a pivoted slider, as well as with a one-piece contact rocker (2), which can be tilted about a fixed bearing into two stable switch positions and bears a switching link (3), the switching link (3) effecting the switching- over in each case in alternating engagement with push rods (5) of the pressure stirrup (4), and a spiral-shaped compression spring (6) arranged between the pressure stirrup (4) and the contact rocker (2) bearing against the switching link (3) on the one hand and against the pressure stirrup (4) on the other hand, stabilizing the respective switching position, characterized in that the base (10) is provided with one or more base extensions (15), which the pushbutton (11) closely encloses in a sliding fit, in that grooves (9) or slots are hollowed out on the inside of the guide walls (21) provided on the base extension or base enten- sions (15) in that bearing pins (8) integrally attached in the region of the pivot axis of the pressure stirrup (4) are borne and guided in the grooves (9) or slots, making possible a pivotal and translational movement of the pressure stirrup (4) in the space between pushbutton (11) and contact rocker (2), in that the grooves (9) or slots are widened funnel-like in upward direction in the region of the opening of the base extension or of the base extensions (15), in that this upper region is separated from a lower region, in which the bearing pins (8) of the pressure stirrup (4) can slide, by means of flexible projections (23), which act as stops determining the position of rest of the pressure stirrup (4), and in that the fixed bearing is designed as a bar (1) for the contact rocker (2).

2. Pushbutton switch according to Claim 1, characterized in that lugs (7, 20) are arranged centrally within the pressure stirrup (4) and in the region of the switching link (3) on the contact rocker (2), on which lugs the two ends of the compression spring (6) are fitted, the compression spring (6) being held in self-retaining manner on the lug (7) of the pressure stirrup (4).

3. Pushbutton switch according to Claim 1 or 2, characterized in that the pivot axis of the pressure stirrup (4) formed by the bearing pin (8) lies between the two ends of the compression spring (6).

4. Pushbutton switch according to one of the preceding claims, characterized in that pressure wedges (13) are provided on the pushbutton (11) and engage in upwardly open wedge-shaped recesses (14) on the pressure stirrup (4), the tips of the wedge-shaped recesses (14) lying in the region of the pivot axis of the pressure stirrup (4).

5. Pushbutton switch according to Claim 4, characterized in that the compression spring (6) is surrounded on either side by identical, symmet- trically opposite parts of the pressure stirrup (4) and the pressure wedges (13) provided on the pushbutton (11).

6. Pushbutton switsch according to one of the preceding claims, characterized in that the angle of traverse of the pressure stirrup (4) is determined by a corresponding design of the base extension side walls (22) forming the pivoting space, which serve as a stop.

7. Pushbutton switch according to one of the preceding claims, characterized in that, when designed as a ganged switch, it is made with two or more contact rockers (2) and two or more pressure stirrups (4), the pushbutton (11) likewise being provided doubly or in plurality.

8. Pushbutton switch according to one of the preceding Claims 1-6, characterized in that, when designed as a ganged switch, it is made with two ore more contact rockers (2) and two or more pressure stirrups (4) rigidly connected by means of a web, the pushbutton (11) bein provided jointly for all switching units.

9. Pushbutton switch according to one of the preceding claims, characterized in that the base (10) has guide holes (18, 19) in which guide pins (16, 17) integrally attached to the pushbutton (11) enter.

## Revendications

1. Interrupteur électrique à bouton-poussoir, comportant : un bouton-poussoir (11) ; un socle (10) ; un étrier de poussée (4) monté à pivotement, réalisé sous la forme d'un coulisseau pivotant ; une bascule de contact (2) faite d'une seule pièce, portant une coulisse de commutation (3) et pouvant être amenée, par basculement autour d'un palier fixe, à deux positions de commutation stables, la coulisse de commutation (3) étant en prise alternée avec des poussoirs (5) de l'étrier de poussée (4) et provoquant chaque commutation ; et un ressort de compression (6) hélicoïdal agencé entre l'étrier de poussée (4) et la bascule de contact (2) et prenant appui d'une part sur la coulisse de commutation (3) et d'autre part sur l'étrier de poussée (4), ce ressort de compression stabilisant chaque position de commutation, caractérisé par le fait que le socle (10) est muni d'un ou plusieurs saillants (15) entourant étroitement le bouton-poussoir (11) en lui offrant une portée de coulissement, par le fait que des rainures (9) ou des trous allongés sont aménagés sur le côté intérieur des parois de guidage (21) formées sur le ou les saillants (15) du socle, par le fait que des tétons d'appui formés dans la région de l'axe de pivotement de l'étrier de poussée (4) sont supportés et guidés dans les rainures (9) ou les trous allongés, ce qui autorise un mouvement de pivotement et de translation de l'étrier de poussée (4) dans l'espace entre bouton-poussoir (11) et bascule de contact (2), par le fait que, dans la région de l'ouverture du ou des saillants (15) du socle, les rainures (9) ou trous allongés sont élargis vers le haut, en forme d'entonnoir, par le fait que cette région supérieure est séparée, par des becs élastiques (23), d'une région inférieure dans laquelle les tétons d'appui (8) de l'étrier de poussée (4) peuvent glisser, ces becs ayant un effet de butée déterminant la position de repos de l'étrier de poussée (4) et par le fait que le palier fixe pour la bascule de contact (2) est réalisé en tant que nervure (1).

2. Interrupteur à bouton-poussoir selon revendication 1, caractérisé par le fait que des tétons (7, 20) sont agencés centralement à l'intérieur de l'étrier de poussée (4) et dans la région de la coulisse de commutation (3) sur la bascule de contact (2), les deux extrémités du ressort de compression (6) étant emboîtées sur ces tétons, le ressort de compression (6f étant maintenu par auto-serrage sur le téton (7) de l'étrier de poussée (4).

3. Interrupteur à bouton-poussoir selon revendication 1 ou 2, caractérisé par le fait que l'axe de pivotement de l'étrier de poussée (4), constitué par les tétons d'appui (8), se trouve entre les deux extrémités du ressort de compression (6).

4. Interrupteur à bouton-poussoir selon l'une quelconque des revendications précédentes, caractérisé par le fait que des coins de poussée (13) sont formés sur le bouton-poussoir (11) et s'engagent dans des évidements (14) de l'étrier de poussée (4) qui sont en forme de coin, sont ouverts vers le haut et ont leurs pointes situées dans la région de l'axe de pivotement de l'étrier de poussée (4).

5. Interrupteur à bouton-poussoir selon revendication 4, caractérisé par le fait que le ressort de compression (6) est entouré des deux côtés par des parties identiques de l'étrier de poussée (4) qui sont symétriquement en vis-à-vis, et par les coins de poussée (13) aménagés sur le bouton-poussoir (11).

6. Interrupteur à bouton-poussoir selon l'une quelconque des revendications précédentes, caractérisé par le fait que l'angle de pivotement de l'étrier de poussée (4) est déterminé par une configuration correspondante des parois latérales (22) du ou des saillants du socle qui forment l'espace de pivotement et servent de butée.

7. Interrupteur à bouton-poussoir selon l'une quelconque des revendications précédentes, caractérisé par le fait que, réalisé en tant qu'interrupteur multiple, il comporte au moins deux bascules de contact (2) et au moins deux étriers de poussée (4), le bouton-poussoir (11) étant également au moins en double.

8. Interrupteur à bouton-poussoir selon l'une quelconque des revendications 1 à 6, caractérisé par le fait que, réalisé en tant qu'interrupteur multiple, il comporte au moins deux bascules de contact (2) et au moins deux étriers de poussée (4) rigidement liés par une barrette, le bouton-poussoir (11) étant commun à toutes les unités de commutation.

9. Interrupteur à bouton-poussoir selon l'une quelconque des revendications précédentes, caractérisé par le fait que le socle (10) possède des trous de guidage (18, 19) dans lesquels plongent des tétons de guidage (16, 17) formés sur le bouton-poussoir (11).
